# FASCICULE DE BREVET EUROPEEN

(11) **EP 1 165 395 B1**
(45) Date de publication et mention de la délivrance du brevet: **09.02.2005**
(21) Numéro de dépôt: 00915251.3
(22) Date de dépôt: 30.03.2000
(51) Int. Cl.: B65D 75/58, B65D 83/00

(54) **RECIPIENT DESTINE A ETRE PRESSE POUR ECHANTILLON DE PRODUIT FLUIDE**
ZUSAMMENDRÜCKBARER BEHÄLTER FÜR FLÜSSIGES PRODUKTMUSTER
CONTAINER FOR FLUID PRODUCT SAMPLE DESIGNED TO BE PRESSED

(30) Priorité: 02.04.1999 FR 9904503
(43) Date de publication de la demande: 02.01.2002
(73) Titulaire: VALOIS S.A.S., 27110 Le Neubourg (FR)
(72) Inventeur: GARCIA, Firmin, F-27000 Evreux (FR); ABERGEL, Aline, F-92100 Boulogne-Billancourt (FR)
(74) Mandataire: CAPRI
(86) Numéro de dépôt international: PCT/FR2000/000796
(87) Numéro de publication internationale: WO 2000/059800

(56) Documents cités:
- FR-A- 2 778 639
- GB-A- 626 631
- US-A- 2 432 288
- US-A- 2 788 921
- US-A- 3 897 005

## Description

La présente invention concerne un distributeur de produit fluide, liquide ou pulvérulent, et plus particulièrement un échantillon de produit fluide destiné à être inséré dans un magazine, revue ou autre libre, dans un but promotionnel. L'utilisation du distributeur de l'invention ne se limite bien sûr pas à cette seule utilisation mais en constitue une application privilégiée. Par conséquent, l'échantillon de produit fluide de l'invention concerne particulièrement les domaines de la parfumerie et de la cosmétique dont les magazines constituent un important vecteur promotionnel.

Etant donné que ce type de distributeur est mis dans le commerce gratuitement, son coût doit être particulièrement bas. Les éléments constitutifs ainsi que le montage du distributeur doivent donc être bon marché. Un type déjà connu de distributeur échantillon comprend un réservoir contenant le produit fluide et pourvu d'au moins une paroi d'actionnement sur laquelle on exerce une pression, par exemple à l'aide du pouce, pour diminuer le volume du réservoir. D'autre part, l'échantillon comprend un orifice de distribution par lequel le produit fluide est distribué lorsque l'on appuie sur la paroi d'actionnement. Et pour améliorer la qualité du jet de produit distribué, il est connu de réaliser une pulvérisation biphasique de mélange d'air et de produit. Pour ce faire, le réservoir doit contenir à la fois du produit fluide et du gaz en général de l'air. Ainsi lorsqu'on appuie sur la paroi d'actionnement, le produit fluide est distribué avec de l'air ce qui crée une pulvérisation dite biphasique. D'autre part, ce type de distributeur échantillon est souvent pourvu d'un élément d'obturation amovible, par exemple sous la forme d'une languette arrachable ou rabattable pour obturer l'orifice de distribution et ainsi isoler le réservoir de l'extérieur avant son utilisation.

De l'art antérieur, on peut par exemple citer le document US-3 897 005 qui décrit un conditionnement constitué de deux coques soudées ensemble de manière à définir un volume interne qui sert de réservoir. Ce réservoir est rempli d'un produit fluide et d'air. Dans la partie du réservoir où est stocké le produit fluide, il y a un élément élastique, une sorte de mousse, qui a pour effet d'écarter localement les deux coques, même à l'état encore non utilisé. Pour l'actionnement de ce conditionnement, on en arrache un coin et on appuie sur les coques au niveau de l'élément élastique.

Lorsqu'un tel distributeur échantillon est destiné à la presse en étant inséré à l'intérieur de magazines par exemple, il est soumis à une pression importante due au poids des magazines puisque leur stockage est en général réalisé par empilage. Ainsi, les échantillons situés le plus bas sont soumis à une pression correspondant au poids total de la pile de magazine. Etant donné que le réservoir est rempli d'air et de produit fluide, et que l'élément élastique est écrasable, il y a un risque évident d'éclatement du réservoir.

Un des problèmes de la présente invention est donc la résistance du distributeur à la pression.

Un autre problème de la présente invention est de fournir un distributeur qui présente une épaisseur très réduite, notamment dans sa condition de stockage.

Un autre problème de la présente invention est de fournir un distributeur dont la paroi d'actionnement présente une élasticité et une force de rappel suffisante pour être actionnée à l'aide d'un doigt, par exemple le pouce.

Pour ce faire, la présente invention propose un distributeur de produit fluide comprenant :
- un réservoir contenant ledit produit fluide et pourvu d'au moins une paroi d'actionnement sur laquelle on exerce une pression pour diminuer le volume du réservoir, ledit réservoir étant pourvu de moyens élastiques aptes à augmenter le volume du réservoir.
- un orifice de distribution par lequel le produit fluide est distribué en mélange avec un gaz pour créer une pulvérisation biphasique,
- un élément d'obturation amovible pour obturer l'orifice de distribution et ainsi isoler le réservoir de l'extérieur,
les moyens élastiques étant contraints de manière à ce que le réservoir définisse un volume minimum tant que l'élément d'obturation obture l'orifice de distribution. Les moyens élastiques ne sont donc pas au repos, mais stockent de l'énergie potentielle du fait que leur sollicitation, exercée souvent sous la forme d'une déformation.

Ainsi, avant l'enlèvement de l'élément d'obturation, le distributeur se présente dans une configuration particulièrement plate en raison de la pression atmosphérique qui s'exerce sur les parois du réservoir de manière à l'écraser. Et dès l'enlèvement de l'élément d'obturation, de l'air peut pénétrer dans le réservoir qui se met alors à la pression ambiante, ce qui permet aux moyens élastiques de se détendre jusque dans une position de repos dans laquelle le réservoir définit un volume maximal.

Selon un premier mode de réalisation, les moyens élastiques sont définis par la paroi d'actionnement qui présente une mémoire de forme lui permettant de revenir à un état de repos dans lequel le réservoir définit un volume maximum. Dans ce cas, on se sert directement des propriétés élastiques de la paroi d'actionnement. Pour permettre un actionnement répété, la paroi d'actionnement doit avoir une certaine mémoire de forme instantanée. Pour lui permettre de remplir la fonction de moyens élastiques selon l'invention, il lui faut en outre avoir une mémoire de forme à long terme, étant donné que les distributeurs-échantillons inclus dans des magazines peuvent être stockés pendant une longue période. C'est pourquoi la paroi doit présenter une mémoire de forme durable. L'épaisseur du distributeur est alors directement déterminée par l'épaisseur de la paroi d'actionnement à l'état complètement enfoncé ou écrasé. Et dès que l'on enlève l'élément d'obturation, la paroi d'actionnement revient à son état naturel, dans lequel il est possible de l'actionner par enfoncement.

Selon un second mode de réalisation, les moyens élastiques comprennent un élément élastique disposé dans le réservoir. Avantageusement, dans lequel l'élément élastique agit sur la paroi d'actionnement. Dans ce cas, il s'agit d'une pièce supplémentaire, de sorte que la paroi d'actionnement n'a pas besoin d'avoir des qualités particulières de mémoire de forme.

En outre, étant donné que l'élément élastique est contraint dans son volume minimum, c'est lui qui détermine l'épaisseur du distributeur par son épaisseur propre à l'état complètement comprimé. Ainsi, la pression exercée par exemple par une pile de magazines sur les parois du réservoir ne s'exerce plus sur le produit fluide à l'intérieur du réservoir mais sur l'élément élastique dans son état comprimé maximum. On élimine ainsi tout risque d'éclatement du réservoir du fait de la pression puisque le liquide en lui-même ne subit pratiquement aucune pression. L'élément élastique joue alors dans sa configuration complètement comprimée un rôle d'entretoise entre les parois du réservoir de manière à définir un volume dans lequel le produit fluide ne subit pratiquement pas de pression. L'élément élastique est la pièce qui a le plus d'épaisseur à l'état détendu, et s'il était ainsi mis dans un magazine, l'échantillon serait soit trop épais, soit éclaterait. En l'écrasant, il est assez fin. En revanche, dès que l'on retire l'élément d'obturation, de l'air, ou en général du gaz, peut pénétrer à l'intérieur du réservoir à travers l'orifice de distribution, de sorte que l'élément élastique peut se détendre de manière à augmenter le volume interne du réservoir. On peut dire que le réservoir ne contient sensiblement que du produit fluide tant que l'élément d'obturation obture l'orifice de distribution. Et en remplissant le distributeur- sous vide ou dans une atmosphère inerte, on garantit que le produit fluide stocké dans le réservoir n'a jamais été en contact de l'air, ce qui le protège contre toute dégradation éventuelle, par exemple par oxydation.

Le distributeur ne devient pulvérisateur biphasique qu'après enlèvement de l'élément d'obturation permettant l'entrée d'air à l'intérieur du réservoir. Le distributeur peur alors être utilisé pour libérer un jet de produit finement pulvérisé. En outre, l'élément élastique procure à la paroi d'actionnement une certaine élasticité résiliente que la paroi ne pourrait pas procurer d'elle-même. Le ressort remplit alors une fonction de résistance à la pression du doigt et en même temps de ressort de rappel pour ramener le distributeur dans sa position initiale étendue.

Selon une première forme de réalisation, l'élément élastique se présente sous la forme d'un ressort spirale conique apte à être écrasé à l'épaisseur d'une spire. Avec un ressort spiral conique, il est possible de ramener la totalité de spires dans un même plan de sorte que le ressort, à l'état comprimé, présente une épaisseur correspondant à celle d'une seule spire. Dans le réservoir du distributeur, le ressort permet alors de définir un volume dans lequel le produit fluide ne subit pas de pression.

Dans un deuxième mode de réalisation, l'élément élastique se présente sous la forme d'une pièce plastique moulée comprenant des pattes élastiques entre lesquelles s'étend un ensemble articulé apte à être contraint dans le même plan que les pattes. De préférence, l'ensemble comprend deux bras reliés de manière articulée respectivement aux pattes élastiques avec une de leurs extrémités et à une tablette avec leurs autres extrémités, de sorte que la tablette peut être ramenée dans le plan des pattes avec les bras. Il s'agit là d'une seconde version entièrement plastique ce qui présente des avantages du point de vue de sa capacité de recyclage.

La présente invention sera maintenant plus amplement décrite en référence aux dessins joints donnant à titre d'exemple non limitatif un mode de réalisation de la présente invention.

Sur les dessins :
- la figure 1 est une vue en coupe transversale verticale à travers un distributeur selon l'invention à l'état de stockage encore non utilisé,
- la figure 2 est une vue du distributeur de la figure 1 à l'état d'utilisation,
- la figure 3 est une vue en perspective d'un élément élastique utilisable dans un distributeur selon l'invention,
- les figures 4a et 4b sont des vues respectivement en coupe et de dessus de l'élément élastique de la figure 3 à l'état complètement comprimé,
- les figures 5a et 5b sont des vues similaires à celles des figures 4a et 4b à l'état complètement détendu, et
- les figures 6a et 6b sont des vues similaires à celles des figures 1 et 2 pour un second mode de réalisation.

Dans les exemples de réalisation non limitatifs utilisés pour illustrer la présente invention, le distributeur peut être réalisé à partir de deux feuilles de film complexe souple 1 et 2 qui sont soudées ensemble sur leur périphérie 11, 12 de manière à définir entre elles un volume qui correspond sensiblement à celui d'un réservoir de produit fluide 3. Un insert 5 peut également être disposé entre les deux feuilles 1 et 2 : cet insert 5 définit un orifice de distribution 50 et un logement dans lequel une fibre poreuse 6 peut être logée de manière à s'étendre à l'intérieur du réservoir 3. Cette fibre 6 est destinée à s'imprégner de produit fluide contenu à l'intérieur du réservoir 3. Une fois cette fibre imbibée de produit, il suffit de faire passer un flux d'air à travers la fibre ce qui crée une distribution biphasique au niveau de l'orifice de distribution 50 de l'insert 5. En avant de l'orifice de distribution 50, les deux feuilles 1 et 2 soudées ensemble définissent une languette arrachable ou rabattable 12 qui obture l'orifice de distribution 50 de manière à isoler le réservoir 3 de l'extérieur.

Dans le mode de réalisation des figures 1 et 2, le réservoir 3 contient un élément élastique 4 qui est disposé entre les deux feuilles 1 et 2. Cet élément élastique 4, comme on peut le voir sur la figure 2, agit au moins sur une paroi 1 du distributeur, qui peut être la paroi d'actionnement, de manière à augmenter le volume interne du réservoir 3. Selon une caractéristique particulièrement intéressante de l'invention, l'élément élastique 4 est contraint dans son état complètement comprimé tant que l'élément d'obturation 12 obture l'orifice de distribution 50 et isole ainsi le réservoir 3 de l'extérieur. En d'autres termes, le réservoir 3 a été scellé lors de sa fabrication avec l'élément élastique contraint dans son état comprimé maximum de sorte que le réservoir est alors à son volume minimum. Dans cet état représenté sur la figure 1, le réservoir 1 ne contient pratiquement que du produit fluide et pratiquement pas ou pas du tout de gaz. Etant donné que le réservoir 3 est parfaitement isolé de l'extérieur par l'élément d'obturation 12, l'élément élastique 4 ne peut pas se détendre à l'intérieur du réservoir 3 en raison de la pression atmosphérique qui s'exerce sur les parois 1 et 2 du réservoir. Le distributeur peut alors être stocké avant utilisation dans cet état, il présente une épaisseur particulièrement réduite qui est définie sensiblement par l'épaisseur de l'élément élastique 4 à son état complètement comprimé ajouté à l'épaisseur cumulée des deux feuilles de film 1 et 2. L'élément élastique 4 détermine alors un volume minimum du réservoir dans lequel le produit fluide est stocké sans subir pratiquement aucune pression. Ainsi, il n'y a aucun risque de fuite par écrasement du réservoir 3. Un tel distributeur peut par exemple être inséré dans un magazine puisqu'il est particulièrement plat et particulièrement résistant à la pression.

Dès lors que l'on retire l'élément d'obturation 12 de l'air peut pénétrer à l'intérieur du réservoir 3 par l'orifice de distribution 50 de sorte que l'élément élastique 4 peut se détendre à l'intérieur du réservoir de manière à en augmenter son volume interne. Le réservoir 3 est alors rempli avec du produit fluide et du gaz, en général de l'air. Pour obtenir une distribution de produit pulvérisé, il suffit alors d'agir sur la paroi 1 à l'aide du pouce par exemple contre l'action de l'élément élastique 4 de manière à refouler de l'air à travers la fibre 6 imbibée de produit fluide. L'air en passant à travers la fibre imbibée 6 crée une pulvérisation biphasique au niveau de l'orifice de distribution 50. Dès que l'on relâche la pression sur la paroi d'actionnement 1, celle-ci reprend sa forme représentée sur la figure 2 en raison de l'action élastique de l'élément 4.

L'élément élastique 4 joue un rôle d'espaceur à l'état de stockage (fig. 1) en déterminant un volume minium pour le réservoir 3, un rôle d'amorceur lors de l'arrachage de l'élément d'obturateur 12 en augmentant le volume du réservoir 3, et un rôle de ressort de rappel lors de l'actionnement par pression sur la paroi d'actionnement 1.

L'élément élastique 4 peut par exemple se présenter sous la forme d'un ressort spirale conique comme on peut le voir sur les figures 1 et 2. Le ressort spiral conique présente l'avantage de pouvoir être comprimé de manière à amener la totalité de ses spires dans un même plan comme on peut le voir sur la figure 1. Le ressort présente alors une épaisseur correspondant à celle d'une seule spire. Entre chaque spire, le ressort 4 définit un volume à l'intérieur duquel le produit fluide peut être stocké sans subir aucune pression de l'extérieur. On peut par exemple disposer la base du ressort spirale conique 4 en contact avec la paroi 2 de sorte que la spire de diamètre inférieur vient en contact avec la paroi d'actionnement 1 ce qui favorise le bombage de la paroi 1. Il s'agit là d'une conception particulièrement simple pour un élément élastique 4 permettant de procurer les avantages de la présente invention.

On se référera maintenant aux figures 3 à 5b pour présenter une autre forme de réalisation pour l'élément élastique 4. Il s'agit là d'une pièce entièrement plastique réalisée par exemple par moulage. Tout comme le ressort spiral conique des figures 1 et 2, ce ressort plastique a la faculté de pouvoir être comprimé de manière à ramener tous ses éléments constitutifs dans un même plan comme on peur le voir sur la figure 4a.

Cet élément élastique 4 comprend deux pattes élastiques 41 fixées par leur extrémité à deux barrettes 42 destinée à venir reposer contre la feuille 1 du distributeur. Les pattes élastiques 41 sont capables de se déformer élastiquement vers l'extérieur comme on peut le voir sur la figure 4b. Un bras articulé 4 relie chaque patte 41 sensiblement au niveau de son milieu. Les deux bras articulés 43 sont reliés à leur extrémité opposée à une tablette 44. Les deux bras 43 sont à la fois articulés par rapport aux pattes respectives 41 et à la tablette 44, de sorte que la tablette 44 peut être ramenée dans le plan défini par les pattes 41 et les barrettes 42 par déformation des pattes 41 vers l'extérieur comme on le voit sur les figures 4a et 4b. La surface supérieure de la tablette 44 est destinée à venir en contact avec la paroi d'actionnement 1 du distributeur. L'état de repos non contraint de cet élément élastique 4 est celui des figures 3, 5a et 5b qui correspond également à celui du moulage. Ainsi, tant que le réservoir est isolé de l'extérieur, l'élément élastique 4 se présente sous la forme représentée sur les figures 4a et 4b, c'est-à-dire complètement plat. Dès que l'élément d'obturation 12 est retiré, l'élément élastique reprend sa forme initiale de repos des figures 5a et 5b.

Dans le mode de réalisation alternatif des figures 6a et 6b, il n'y a pas d'élément élastique, et c'est la paroi d'actionnement elle-même qui remplit cette caractéristique d'élasticité ou de mémoire de forme. Lors du scellage du réservoir, la paroi d'actionnement est enfoncée au maximum de sorte qu'il n'y a presque que du produit fluide dans le réservoir (fig. 6a). A son ouverture, de l'air rentre, et la paroi d'actionnement reprend sa forme de repos représentée sur la figure 6b.

Dans les deux modes de réalisation, l'esprit de la présente invention réside dans le fait d'utiliser des moyens élastiques que l'on contraint à un état comprimé lors du scellage du distributeur de manière à lui conférer une configuration particulièrement plate et qui puissent se détendre de manière à augmenter le volume interne du réservoir par entrée de gaz par l'orifice de distribution une fois ouvert.

## Revendications

1. Distributeur de produit fluide comprenant :
- un réservoir (3) contenant ledit produit fluide et pourvu d'au moins une paroi d'actionnement (10) sur laquelle on exerce une pression pour diminuer le volume du réservoir, ledit réservoir étant pourvu de moyens élastiques (4) aptes à augmenter le volume du réservoir.
- un orifice de distribution (50) par lequel le produit fluide est distribué en mélange avec un gaz pour créer une pulvérisation biphasique,
- un élément d'obturation amovible (12) pour obturer l'orifice de distribution (50) et ainsi isoler le réservoir de l'extérieur,
**caractérisé en ce que** le réservoir définit un volume minimum contenant sensiblement uniquement du produit fluide tant que l'élément d'obturation (12) obture l'orifice de distribution.

2. Dispositif selon la revendication 1, dans lequel les moyens élastiques sont contraints de manière à ce que le réservoir définisse un volume minimum tant que l'élément d'obturation (12) obture l'orifice de distribution.

3. Dispositif selon la revendication 1 ou 2, dans lequel les moyens élastiques sont définis par la paroi d'actionnement qui présente une mémoire de forme lui permettant de revenir à un état de repos dans lequel le réservoir définit un volume maximum.

4. Dispositif selon la revendication 1 ou 2, dans lequel les moyens élastiques comprennent un élément élastique disposé dans le réservoir.

5. Dispositif selon la revendication 1 ou 2, dans lequel l'élément élastique agit sur la paroi d'actionnement.

6. Dispositif selon l'une quelconque des revendications 1 à 5, dans lequel l'élément élastique se détend pour augmenter le volume du réservoir dès le retrait de l'élément d'obturation par entrée de gaz à travers l'orifice de distribution dans le réservoir.

7. Dispositif selon l'une quelconque des revendications 1, 2, 5 ou 6, dans lequel l'élément élastique se présente sous la forme d'un ressort spirale conique (4) apte à être écrasé à l'épaisseur d'une spire.

8. Dispositif selon l'une quelconque des revendications 1, 2, 5 ou 6, dans lequel l'élément élastique se présente sous la forme d'une pièce plastique moulée (4) comprenant des pattes élastiques (41) entre lesquelles s'étend un ensemble articulé (43, 44) apte à être contraint dans le même plan que les pattes.

9. Dispositif selon la revendication 8, dans lequel l'ensemble comprend deux bras (43) reliés de manière articulée respectivement aux pattes élastiques (41) avec une de leurs extrémités et à une tablette (44) avec leurs autres extrémités, de sorte que la tablette peut être ramenée dans le plan des pattes (41) avec les bras (43).

10. Dispositif selon l'une quelconque des revendications précédentes, dans lequel le réservoir ne contient sensiblement que du produit fluide tant que l'élément d'obturation obture l'orifice de distribution.

## Claims

1. A dispenser for dispensing a fluid, said dispenser comprising:
a reservoir (3) containing said fluid and provided with at least one actuating wall (10) on which pressure is exerted to reduce the volume of the reservoir, said reservoir being provided with resilient means (4) suitable for increasing the volume of the reservoir;
a dispensing orifice (50) via which the fluid is dispensed as a mixture with a gas, so as to generate a two-phase spray; and
a removable closure element (12) for closing the dispensing orifice (50), thereby isolating the reservoir from the outside;
said dispenser being **characterized in that** the reservoir defines a minimum volume, thus containing substantially only fluid so long as the closure element (12) closes off the dispensing orifice.

2. A device according to claim 1, in which the resilient means are stressed so that the reservoir defines a minimum volume so long as the closure element (12) closes off the dispensing orifice.

3. A device according to claim 1 or 2, in which the resilient means are defined by the actuating wall which has shape memory enabling it to return to a rest state in which the reservoir defines a maximum volume.

4. A device according to claim 1 or 2, in which the resilient means comprise a resilient element disposed inside the reservoir.

5. A device according to claim 1 or 2, in which the resilient element acts on the actuating wall.

6. A device according to any one of claims 1 to 5, in which the resilient element relaxes so as to increase the volume of the reservoir as soon as the closure element is removed, by gas entering via the dispensing orifice into the reservoir.

7. A device according to any one of claims 1, 2, 5, or 6, in which the resilient element is in the form of a conical spiral spring (4) suitable for being flattened to the thickness of one turn.

8. A device according to any one of claims 1, 2, 5, or 6, in which the resilient element is in the form of a molded plastics part (4) including resilient cross-braces (41) between which a hinged assembly (43, 44) extends that is suitable for being stressed into the same plane as the cross-braces.

9. A device according to claim 8, in which the assembly comprises two legs (43) each connected via one of its ends to a respective one of the resilient cross-braces (41), and via its other end to a small table-top, so that the table-top can be brought into the same plane as the cross-braces (41) and the legs (43).

10. A device according to any preceding claim, in which the reservoir substantially contains only fluid so long as the closure element closes off the dispensing orifice.

## Patentansprüche

1. Abgabevorrichtung für ein Fluid, die folgende Bestandteile umfaßt:
- einen Behälter (3), der das Fluid enthält und mit wenigstens einer Betätigungswand (10) ausgestattet ist, auf die man einen Druck ausübt, um das Volumen des Behälters zu verkleinern, wobei der Behälter mit elastischen Mitteln (4) versehen ist, die geeignet sind, das Volumen des Behälters zu vergrößern
- eine Abgabeöffnung (50), durch die hindurch das Fluid in Mischung mit einem Gas abgegeben wird, um eine biphasische Zerstäubung zu erzeugen, und
- ein entfernbares Verschlußelement (12), das dazu dient, die Abgabeöffnung (50) zu verschließen und so den Behälter gegen die Umgebung zu isolieren,
**dadurch gekennzeichnet, daß** der Behälter ein Minimalvolumen umschließt, der wesentlich nur Fluid enthält, so lange das Verschlußelement (12) die Abgabeöffnung verschließt.

2. Vorrichtung nach Anspruch 1, bei der die elastischen Mittel derart vorgespannt sind, daß der Behälter ein Minimalvolumen umschließt, so lange das Verschlußelement (12) die Abgabeöffnung verschließt.

3. Vorrichtung nach Anspruch 1 oder 2, bei der die elastischen Mittel von der Betätigungswand gebildet werden, die ein Formgedächtnis besitzt, das es ihr ermöglicht, in einen Ruhezustand zurückzukehren, in der der Behälter ein Maximalvolumen umschließt.

4. Vorrichtung nach Anspruch 1 oder 2, bei der die elastischen Mittel ein im Behälter angeordnetes elastisches Element umfassen.

5. Vorrichtung nach Anspruch oder 2, bei der das elastische Element auf die Betätigungswand einwirkt.

6. Vorrichtung nach einem der Ansprüche 1 zu 5, bei der das elastische Element sich entspannt, um das Volumen des Behälters durch einen Eintritt von Gas durch die Abgabeöffnung in den Behälter zu vergrößern, sobald das . Verschlußelement entfernt wird.

7. Vorrichtung nach einem der Ansprüche 1, 2, 5 oder 6, bei der das elastische Element die Form einer konischen Spiralfeder (4) besitzt, die auf die Dicke einer Windung niedergedrückt werden kann.

8. Vorrichtung nach einem der Ansprüche 1, 2, 5 oder 6, bei der das elastische Element die Form eines geformten Kunststoffelements (4) besitzt, das elastische Klauen (41) aufweist, zwischen denen sich eine angelenkte Baueinheit (43, 44) erstreckt, die in die gleiche Ebene zusammengedrückt werden kann, wie die Klauen.

9. Vorrichtung nach Anspruch 8, bei der die Baueinheit zwei Arme (43) umfaßt, die mit einem ihrer Enden in gelenkiger Weise jeweils mit den elastischen Klauen (41) und mit ihren anderen Enden mit einer Platte (44) derart verbunden sind, daß die Platte in die Ebene der Klauen (41) mit den Armen (43) gebracht werden kann.

10. Vorrichtung nach einem der vorhergehenden Ansprüche, bei der der Behälter im wesentlichen nur das Fluid enthält, so lange das Verschfußetement die Abgabeöffnung verschließt.
